# EUROPÄISCHE PATENTSCHRIFT

(11) **EP 0 071 084 B1**
(45) Veröffentlichungstag und Bekanntmachung des Hinweises auf die Patenterteilung: **28.03.1984**
(21) Anmeldenummer: 82106300.5
(22) Anmeldetag: 14.07.1982
(51) Int. Cl.: D01D 5/40

(54) **Vorrichtung zur Herstellung von Bindefasern aus Polymerisatdispersionen**
Apparatus for the preparation of binding fibres from polymer dispersions
Appareil pour la fabrication de fibres liantes à partir de dispersions de polymères

(30) Priorität: 22.07.1981 DE 3128873
(43) Veröffentlichungstag der Anmeldung: 09.02.1983
(73) Patentinhaber: BASF Aktiengesellschaft, 67063 Ludwigshafen (DE)
(72) Erfinder: Bung, Richard, Dr., D-6700 Ludwigshafen (DE); Gans, Karl, D-6700 Ludwigshafen (DE); Schreyer, Gerold, D-6700 Ludwigshafen (DE); Welzel, Gerhard, Dr., D-6800 Mannheim (DE)

## Beschreibung

Die vorliegende Erfindung betrifft eine Vorrichtung zur Herstellung von Bindefasern, insbesondere für die Herstellung von Faservliesen nach dem Nassverfahren mit Mitteln zum Zusammenbringen von Polymerisatdispersionen, die anionische oder nichtionische Dispergiermittel enthalten, und von kationische Fällmittel enthaltenden wässrigen Lösungen, die eine Faserbildung gefällter Polymerteilchen bewirken.

Zur Herstellung von Bindefasern ist eine Reihe von Verfahren bekannt. Nach der US-A-2 988 782 und zahlreichen Folgepublikationen, von denen vor allem die DE-B-23 26143 hervorgehoben werden soll, werden Polymerisate in einem Lösungsmittel gelöst, und die erhaltenen Lösungen in einem das Polymerisat nicht lösendem Lösungsmittel unter Einwirkung von Scherkräften gefällt, wobei die gefällten Polymerisatteilchen zerfasert werden. Hierbei entstehen, insbesondere wenn man besondere spezielle Bedingungen, wie sie die DE-B-2326143 lehrt, einhält, sehr kurze dünne Fäserchen, die üblicherweise auch «Fibrillen» genannt werden. Mit solchen Fibrillen kann man direkt z.B. synthetische Spezialpapiere herstellen. Zur Verfestigung von Faservliesen, wozu man Bindefasern benötigt, sind derartige Fibrillen jedoch nicht in allen Fällen geeignet, da sie zu kurze und zu stark verästelte Strukturen aufweisen. Hierfür benötigt man längere und dünnere Fasern.

Aus der DE-B-21 59871 ist bekannt, dass man bestimmte anionische Polymerisatdispersionen zu längeren Bindefasern verarbeiten kann, wenn man die Dispersionen in dünnem Strahl zu einer wässrigen kationischen Polymerisatlösung gibt, wodurch eine faserförmige Ausfällung der Polymerisatteilchen bewirkt wird. Gemäss dieser Publikation müssen als anionisch dispergierte Polymerisate solche verwendet werden, deren Glasübergangstemperaturen zwischen +25°C und -52°C liegen. Diese Bedingungen führen aber zu recht kurzen Fasern oder besser Fibrillen, deren Länge im Beispiel 1 der letztgenannten Publikation mit maximal 500 um angegeben ist.

Bisher wurden Bindefasern oder Fibrillen aus Polymerdispersionen oder -lösungen für die Verfestigung von Faservliesen immer durch Ausfällen der Dispersion oder Lösung mit einem Fällbad unter hohen Scherbeanspruchungen hergestellt. So wurde gemäss dem Patent US-A-2 999 788 die Fällung in einem Kessel unter starkem Rühren oder durch Einspritzen bei hoher relativer Geschwindigkeit des Fällbads vorgeschlagen. Die DE-A-16 60 628 beschreibt die Fällung nach Austritt der Dispersion aus Kapillaren durch ein an diesen Kapillaren unmittelbar vorbeifliessendes, turbulentes Fällbad. In der Patentschrift CH-A-487672 wird ein Fällaggregat beschrieben, das mit Rotoren und Scherblättern eine starke Scherung erzeugt. Nach der DE-A-2159871 spritzt man die Polymerdispersion unter Druck in dünnem Strahl durch enge Düsen in das mässig gerührte Fällbad ein, wobei das Polymere eine bestimmte Glastemperatur (Tg) haben muss. Nach der DE-A-23 26143 werden Fibrillen durch Fällung in einem Scherfeld erhalten, das durch Düsen erzeugt wird, und bei dem die einzelnen Strahlen mindestens 5 m/s Geschwindigkeit hatten. Schliesslich wird auch in der DE-A-2516 561 die Fällung in einem Scherfeld mit einer mittleren Energiedichte von mindestens 5 W.s/cm3 beschrieben.

In allen diesen Fällen werden bei der Koagulation im Scherfeid nur sehr kleine oder kurze Fibrillen oder Bindefasern erhalten, selbst nach der DE-A-2159871 werden die Bindefasern höchstens 0,5 mm lang.

Die Aufgabe der vorliegenden Erfindung bestand in der Auffindung einer Vorrichtung, die es gestattet, in einfacher Weise Polymerisatdispersionen von verschiedener chemischer Herkunft sowohl zu Fibrillen als auch zu dünnen, mindestens 1 Millimeter langen Fasern, die sich als Bindefasern für die Verfestigung von Faservliesen eignen, zu verarbeiten. Kleinere Bindefasern können nämlich beim Entwässern ins Filtrat gehen, sich im Wasserkreislauf ablagern und zu Störungen führen. Zudem gehen sie so als Bindemittel fürdas Vlies verloren.

Diese Aufgabe wird durch eine Vorrichtung der eingangs beschriebenen Art gelöst, bei der erfindungsgemäss
a) eine Düse für das Einbringen der Polymerisatdispersion in einen Einzugstrichter sowie eine Dosiervorrichtung für das Fällmittel derart angeordnet sind, dass im Zusammenwirken mit einem Rührer in dem Einzugstrichter eine Trombe erzeugt wird,
b) zwischen dem Rührer und dem Einzugstrichter eine Wirbelkammer angeordnet ist, die über einen Ringspalt in einem Homogenisierungsraum mündet.

Bevorzugt ist dem Homogenisierungsraum ein Abflussraum nachgeschaltet.

Die mit der Erfindung erzielten Vorteile bestehen insbesondere darin, dass man im laminar strömenden Fällungsbad mit geringen Scherfedern Bindefasern oder Fibrillen mit einer Länge von 1 bis 6 mm und mehr herstellen kann.

Die Erfindung wird nachstehend anhand der Zeichnung näher erläutert.

Durch einen Rührer 7 und das durch eine Dosiervorrichtung 10 einströmende Fällungsmittel wird im Einzugstrichter 4 eine Trombe 3 und im Homogenisierungsraum 8 ein rotierendes Fällbad erzeugt. In Drehrichtung der Trombe 3 wird aus einem Behälter mit nachgeschalteter Düse 1 die Polymerisatdispersion in dünnem Strahl eingebracht. Der entstehende Dispersionsfaden 2 wandert in der Trombe 3 spiralenförmig nach unten. Dabei wird durch Koagulation der fadenförmigen Dispersion die Oberfläche des Fadens zumindest teilweise fixiert. In einer Wirbelkammer 5 und im Ringspalt 6 wird der koagulierte Dispersionsfaden zu Bindefasern bzw. Fibrillen verwirbelt. Im Homogenisierungsraum 8, im rotierenden überlaufenden Fällbad, werden die entstandenen Fasern bzw. Fibrillen durch endgültiges Koagulieren fixiert und in einen Abflussraum 9 transportiert. Je nach Umdrehungszahl und Form des Rührers 7, dem Druck in der Düse 1 und der Breite des Ringspaltes 6, entstehen Fasern mit unterschiedlichen Längen, ggf. Fibrillen, mit mehr oder weniger starken Verästelungen an der Oberfläche und den Enden.

## Patentansprüche

1. Vorrichtung zur Herstellung von Bindefasern, insbesondere für die Herstellung von Faservliesen nach dem Nassverfahren, mit Mitteln zum Zusammenbringen von Polymerisatdispersionen, die anionische oder nichtionische Dispergiermittel enthalten, und von kationische Fällmittel gelöst enthaltenden wässrigen Lösungen, die eine Faserbildung gefällter Polymerteilchen bewirken, gekennzeichnet durch die Kombination folgender Merkmale:
a) Eine Düse (1) für das Einbringen der Polymerisatdispersion in einen Einzugstrichter (4) sowie eine Dosiervorrichtung (10) für das Fällmittel, welche derart angeordnet sind, dass im Zusammenwirken mit einem Rührer (7) in dem Einzugtstrichter (4) eine Trombe (3) erzeugt wird,
b) eine zwischen dem Rührer (7) und dem Einzugstrichter (4) angeordnete Wirbelkammer (5), die über einen Ringspalt (6) in einen Homogenisierungsraum (8) mündet.

2. Vorrichtung nach Anspruch 1, dadurch gekennzeichnet, dass dem Homogenisierungsraum (8) ein Abflussraum (9) nachgeschaltet ist.

## Claims

1. Apparatus for the production of bonding fibers, especially for the manufacture of nonwovens by the wet-lay process, comprising means for combining a polymer dispersion, containing an anionic or nonionic dispersant, and an aqueous solution, containing a dissolved cationic precipitant and causing fiber formation from precipitated polymer particles, which apparatus exhibits the following features in combination:
a) a nozzle (1) for introducing the polymer dispersion into a feed funnel (4) and a metering device (10) for the precipitant, which are so arranged that in co-operation with a stirrer (7) a vortex (3) is produced in the feed funnel (4), and
b) a turbulence chamber (5) which is located between the stirrer (7) and the feed funnel (4), and opens, via an annular gap (6), into a homogenization chamber (8).

2. Apparatus as claimed in claim 1, wherein a discharge chamber (9) is arranged downstream of the homogenization chamber (8).

## Revendications

1. Appareil de fabrication de fibres de liaison, en particulier pour la fabrication de nappes de fibres selon le procédé par voie humide, avec des moyens de réunion de dispersions de polymères, qui contiennent un dispersant anionique ou non anionique, et de solutions aqueuses, contenant un précipitant dissous, qui provoquent une formation de fibres de particules de polymères précipitées, caractérisé par la combinaison des caractéristiques suivantes:
a) une buse (1) pour l'introduction de la dispersion de polymères dans une trémie d'alimentation (4), ainsi qu'un moyen de dosage (10) pour le précipitant, qui sont agencés de façon qu'en coopération avec un agitateur (7), une trombe (3) soit produite, dans la trémie d'alimentation (4)
b) une chambre de turbulence (5), située entre l'agitateur (7) et la trémie d'alimentation (4), qui, par un interstice annulaire (6), débouche dans une enceinte d'homogénéisation (8).

2. Appareil selon la revendication 1, caractérisé par le fait qu'à l'enceinte d'homogénéisation (8) fait suite une enceinte d'évacuation (9).
